# EUROPÄISCHE PATENTSCHRIFT

(11) **EP 2 635 173 B1**
(45) Veröffentlichungstag und Bekanntmachung des Hinweises auf die Patenterteilung: **04.03.2015**
(21) Anmeldenummer: 11773264.4
(22) Anmeldetag: 21.10.2011
(51) Int. Cl.: A47L 15/42, A47L 15/00

(54) **VERFAHREN ZUM BETREIBEN EINES WASSERFÜHRENDEN HAUSHALTSGERÄTS**
METHOD FOR OPERATING A WATER-CONDUCTING DOMESTIC APPLIANCE
PROCEDE POUR FAIRE FONCTIONNER UN APPAREIL MENAGER A CIRCULATION D'EAU

(30) Priorität: 03.11.2010 DE 102010043328
(43) Veröffentlichungstag der Anmeldung: 11.09.2013
(73) Patentinhaber: BSH Bosch und Siemens Hausgeräte GmbH, 81739 München (DE)
(72) Erfinder: HEIDEL, Andreas, 89438 Holzheim (DE); HERING, Reinhard, 89438 Holzheim (DE); KRÄNZLE, Bernd, 89561 Dischingen (DE)
(86) Internationale Anmeldenummer: PCT/EP2011/068474
(87) Internationale Veröffentlichungsnummer: WO 2012/059349

(56) Entgegenhaltungen:
- EP-A1- 1 277 431
- EP-A1- 1 967 121
- EP-A2- 1 935 314
- WO-A2-2008/125482
- WO-A2-2010/052040
- DE-A1-102007 041 311
- DE-A1-102007 041 313
- US-A1- 2006 219 262

## Beschreibung

Die Erfindung betrifft ein Verfahren zum Betreiben eines wasserführenden Haushaltsgeräts, insbesondere einer Geschirrspülmaschine, das eine Umwälzpumpe und eine der Umwälzpumpe zugeordnete, insbesondere der Umwälzpumpe nachgeschaltete, Wasserweiche mit mindestens einem durch einen Stellelementmotor verstellbares Stellelement zur Richtungsänderung einer Flüssigkeitsströmung durch die Wasserweiche aufweist, bei dem das wasserführende Haushaltsgerät mit einer mit der Umwälzpumpe umwälzbaren Mindestfüllwassermenge befüllt wird und in einem ersten Schritt überprüft wird, ob eine Fehlfunktion der Wasserweiche vorliegt, und in einem zweiten Schritt durch eine Rundlaufprüfung überprüft wird, ob die Größe der Mindestfüllwassermenge im wasserführenden Haushaltsgerät wenigstens der Größe einer Sollfüllwassermenge zum Gewährleisten des Rundlaufs der Umwälzpumpe entspricht, wobei zur Rundlaufprüfung wenigstens ein Betriebsparameter eines die Umwälzpumpe antreibenden Elektromotors auf einen Rundlauf der Umwälzpumpe hin ausgewertet wird.

Wasserführenden Haushaltsgeräten wird über einen entsprechenden Anschluss Wasser zugeführt, das in dem Haushaltsgerät mit Spül- oder Waschmittel und gegebenenfalls weiteren Mitteln versetzt und in einen Arbeitsraum gefördert wird, in welchem sich zu reinigendes Gut, wie beispielsweise Geschirr (Spülmaschine) oder Kleidungsstücke (Waschmaschine) befindet. Um den Wasserverbrauch gering zu halten, wird während des Spülvorgangs die in den Arbeitsraum eingebrachte Flüssigkeit gesammelt und anschließend wieder in den Arbeitsraum gefördert. Hierfür sind Umwälzpumpen vorgesehen. Bei bekannten Haushaltsgeräten ist der Umwälzpumpe eine Wasserweiche zugeordnet, insbesondere in Strömungsrichtung nachgeschaltet, die dazu dient, Flüssigkeitsströme einzustellen beziehungsweise in eine gewünschte Richtung zu lenken. Im Falle eines Einsatzes in einer Waschmaschine dienen Wasserweichen beispielsweise dazu, Wasch- oder Spülwasser beispielsweise in eine erste oder an eine zweite Spülkammer von zwei Spülkammern zu lenken. Im Falle des Einsatzes in Geschirrspülmaschinen dienen Wasserweichen beispielsweise dazu, Spülwasserströme, auch Spülflotten genannt, beispielsweise zu einem Sprüharm für einen Oberkorb und/oder zu einem Sprüharm für einen Unterkorb zuzuleiten. Hierzu weisen die Wasserweichen mindestens ein motorisch bewegbares Stellelement auf, mittels dessen unterschiedliche Durchströmungsöffnungen der Wasserweiche auf entsprechende Ansteuersignale hin durch das Stellelement geöffnet und/oder verschlossen werden können, um die gewünschte Aufteilung der Flüssigkeitsströme einzustellen. Dabei durchlaufen wasserführende Haushaltsgeräte wie z.B. Geschirrspülmaschinen Spülprogramme, die mehrere Spülprogrammschritte umfassen, die jeweils mit einer Befüllung der Geschirrspülmaschine mit einer Mindestspülwassermenge beginnen und mit einem Abpumpvorgang enden, um die nun verschmutzte Spülwassermenge aus der Geschirrspülmaschine zu fördern. Wenn die umgewälzte Spülwassermenge geringer als eine für den zuverlässigen Betrieb notwendige Menge ist, bspw. weil sich in einem mit seiner nach oben gerichteten Glas oder Topf Spülwasser sammelt und mit mehr umgewälzt werden kann, kann die Folge eine unangenehme Geräuschentwicklung aufgrund einer Luft ansaugenden Pumpe sein oder das Reinigungs- und Trocknungsergebnis ist nicht zufriedenstellend. Ein Verfahren gemäss dem Oberbegriff des Anspruchs 1 ist aus EP 1 967 121 A1 benannt. Es ist daher die Aufgabe der Erfindung, hier Abhilfe zu schaffen.

Erfindungsgemäß ist vorgesehen, dass eine Rundlaufprüfung oder ein Nachfüllschritt zum Erhöhen der Mindestfüllwassermenge durchgeführt wird, wenn keine Fehlfunktion der Wasserweiche vorliegt und die Rundlaufprüfung oder der Nachfüllschritt ausgeblendet wird, wenn eine Fehlfunktion der Wasserweiche festgestellt wird. Wenn eine Fehlfunktion der Wasserweiche vorliegt kann dies z.B. zur Folge haben, dass die Rundlaufprüfung fälschlicherweise zu dem Ergebnis führen kann, dass z.B. ein Trockenlauf der Umwälzpumpe vorliegt, worauf dann ein Nachfüllvorgang zur Erhöhung der umgewälzten Flüssigkeitsmenge erfolgen kann mit der Folge, dass das wasserführende Haushaltsgerät überfüllt wird und Wasser aus dem wasserführenden Haushaltsgerät austritt. Erst wenn festgestellt ist, dass die Wasserweiche bestimmungsgemäß funktioniert erfolgt eine Rundlaufprüfung mit Ziel festzustellen, ob wenigstens die Sollfüllwassermenge in dem wasserführenden Haushaltsgerät umwälzbar ist. Dabei kann zur Durchführung der Rundlaufprüfung als ein Betriebsparameter z.B. die Stromaufnahme des die Umwälzpumpe antreibenden Motors auf Schwankungen überwacht werden, die durch das Luftansaugen der Umwälzpumpe bei zu niedrigem Füllstand hervorgerufen werden. Wenn jedoch die Überprüfung der Funktion der Wasserweiche ergibt, dass diese nicht bestimmungsgemäß funktioniert, wird erfolgt keine Rundlaufprüfung. Ferner kann auch ein Nachfüllschritt ausgeblendet werden, mit dem die Füllwassermenge bei funktionsfähiger Wasserweiche erhöht werden kann, so dass eine Überfüllung mit einem Wasseraustritt aus dem wasserführenden Haushaltsgerät verhindert ist. Dabei kann das Befüllen des Haushaltsgeräts mit einer Mindestfüllwassermenge vor, nach oder auch während des ersten Schritts zur Funktionsüberprüfung der Wasserweiche erfolgen, oder vor dem zweiten Schritt, bei dem eine Rundlaufprüfung durchgeführt wird.

Dabei ist vorzugsweise vorgesehen, dass zum Überprüfen, ob eine Fehlfunktion der vorliegt, Ansteuersignale zum Ansteuern des Stellelementmotors und Sensorsignale von wenigstens einem Sensor zur Positionserfassung des Stellelements der Wasserweiche ausgewertet werden. Mit dem Sensor zur Positionserfassung ist es möglich, das Stellelement der Wasserweiche zu Beginn eines Spülprogramm oder während einzelner Schritte durch Aktivieren des Stellelementmotors in eine definierte Position zu bringen, da sich das Stellelement z.B. aufgrund eines Stromausfalls in einer nicht definierten Position befinden kann. Somit kann auf eine funktionsfähige Wasserweiche geschlossen werden, wenn auf das Ansteuern des Stellelementmotors innerhalb einer gewissen Zeitdauer ein Sensorsignal erfasst wird.

Hingegen wird vorzugsweise auf eine Fehlfunktion der Wasserweiche geschlossen, wenn die Sensorsignale abweichend von den Ansteuersignalen einem stillstehenden oder einem sich in einer unterbrechungsfreien Dauerbewegung befindlichen Stellelement entsprechen oder die Sensorsignale von einem erwarteten Sensorsignalverlauf oder Sensorsignalfolge abweichen. Somit kann zum einen z.B. ein Defekt des Stellelementmotors erfasst werden, der zur Folge hat, dass das Stellelement stillsteht. Eine unterbrechungsfreie Dauerbewegung des Stellelements hingegen kann z.B. Folge eines defekten Sensors sein, sodass keine definierte Stoppposition für das Stellelement erfasst wird. Schließlich können Abweichungen von einem erwarteten Sensorsignalverlauf oder -folge ihre Ursache in defekten Signalleitungen des Sensors oder in einer Fehlfunktion des Sensors selbst haben.

In einer bevorzugten Weiterbildung ist vorgesehen, dass auf Erfassen einer Dauerbewegung des Stellelements der Wasserweiche der Stellelementmotor gestoppt wird. Durch Abschalten beziehungsweise Ausschalten der Wasserweiche wird gewährleistet, dass die Flüssigkeit zwar weiterhin umgewälzt werden kann, wenn auch nur in einer durch das nun stillstehende Stellelement bestimmten Verteilung. Somit kann z.B. ein Spülprogramm fortgesetzt werden.

In einer weiteren, bevorzugten Weiterbildung ist vorgesehen, dass bei ausgeblendeter Rundlaufprüfung die Mindestfüllwassermenge beibehalten wird. Da bei ausgeblendeter Rundlaufprüfung keine Aussage z.B. über den Trockenlauf der Umwälzpumpe getroffen werden kann, wird bevorzugt die Mindestfüllwassermenge dann beibehalten, wenn das laufende Betriebsprogramm des Haushaltsgeräts einen Punkt erreicht hat, bei dem davon auszugehen ist, dass bereits ausreichend Flüssigkeit zugeführt wurde.

Ferner ist vorzugsweise vorgesehen, dass bei ausgeblendeter Rundlaufprüfung eine Mindestsollfüllwassermenge oder eine Maximalsollfüllwassermenge eingestellt wird. Besonders bevorzugt wird bei ausgeblendeter Rundlaufprüfung eine Mindestsollfüllwassermenge eingestellt. Die Mindestsollfüllwassermenge ergibt sich vorteilhafterweise aus bekannten Werten, die einen Nasslauf der Umwälzpumpe gewährleisten beziehungsweise einen Trockenlauf bei normaler Belastung beziehungsweise bei einer normalen/durchschnittlichen Spülgutmenge verhindern. Alternativ zu der Mindestfüllsollwassermenge wird bei ausgeblendeter Rundlaufprüfung eine Maximalsollfüllwassermenge eingestellt. Die Maximalsollfüllwassermenge gewährleistet zum einen den Nasslauf der Umwälzpumpe und zum anderen eine ausreichende Füllwassermenge zur Reinigung allen Spülguts, insbesondere auch bei einer maximalen Belastung der Haushaltsmaschine. Ob die Mindestsollfüllwassermenge oder die Maximalsollfüllwassermenge eingestellt wird, kann beispielsweise in Abhängigkeit von dem durch den Benutzer gewählten Spülprogramm bestimmt werden.

Schließlich ist vorzugsweise vorgesehen, dass die Bewegung des Stellelements der Wasserweiche berührungsfrei überwacht wird. So kann die Bewegung beispielsweise mittels optischer Sensoren oder elektromagnetischer Sensoren erfasst werden. Auch ist es denkbar, die Stromaufnahme eines das Stellelement verlagernden/bewegenden Aktors zu ermitteln. Natürlich ist aber auch eine berührende Erfassung der Bewegung des Stellelements denkbar. Die berührungsfreie Erfassung hat den Vorteil, dass keine die Leistung des Aktors beeinflussende Reibung auftritt.

Ferner gehört zur Erfindung ein wasserführendes Haushaltsgerät, insbesondere eine Geschirrspülmaschine, mit einer Umwälzpumpe und einer der Umwälzpumpe zugeordneten, insbesondere nachgeschalteten, Wasserweiche mit mindestens einem durch einen Stellelementmotor verstellbares Stellelement zur Richtungsänderung einer Flüssigkeitsströmung durch die Wasserweiche, das mit einer mit der Umwälzpumpe umwälzbaren Mindestfüllwassermenge befüllbar ist, wobei Mittel vorgesehen sind zum Überprüfen einer Fehlfunktion der Wasserweiche und zum Durchführen einer Rundlaufprüfung, wobei bei der Rundlaufprüfung die Mittel überprüfen, ob die Größe der Mindestfüllwassermenge im wasserführenden Haushaltsgerät wenigstens der Größe einer Sollfüllwassermenge zum Gewährleisten des Rundlaufs der Umwälzpumpe entspricht und die Mittel bei der Rundlaufprüfung wenigstens einen Betriebsparameter eines die Umwälzpumpe antreibenden Elektromotors auf einen Rundlauf der Umwälzpumpe hin auswerten. Erfindungsgemäß ist eine Rundlaufprüfung oder ein Nachfüllschritt zum Erhöhen der Mindestfüllmenge durchführbar, wenn keine Fehlfunktion der Wasserweiche vorliegt und die Rundlaufprüfung oder der Nachfüllschritt ist ausgeblendet, wenn die Einrichtung eine Fehlfunktion der Wasserweiche festgestellt.

Vorteilhafte Weiterbildungen sind in den Unteransprüchen angegeben.

Im Folgenden soll die Erfindung anhand der Zeichnung näher erläutert werden. Dazu zeigen
- Figur 1: ein wasserführendes Haushaltsgerät in einer schematischen Darstellung. und
- Figur 2: einen Verfahrensablauf zum Betreiben des wasserführenden Haushaltsgeräts.

Die Figur 1 zeigt in einer vereinfachten Darstellung ein wasserführendes Haushaltsgerät 1, das im vorliegenden Ausführungsbeispiel als Geschirrspülmaschine 2 ausgebildet ist. Dazu weist das wasserführende Haushaltsgerät 1 ein Gehäuse 3 auf, in welchem ein Arbeitsraum 4 ausgebildet ist. In dem Arbeitsraum 4 sind zwei Spülkörbe 5,6 vorgesehen, die zum Halten von Spülgut beziehungsweise Geschirr ausgebildet sind. Der Spülkorb 5 ist dabei oberhalb des Spülkorbs 6 angeordnet. Natürlich können auch weniger oder mehr Spülkörbe vorgesehen sein. Unterhalb des unteren Spülkorbs 6 ist ein Sprüharm 7 angeordnet, der - wie durch Sprühstrahlen angedeutet - eine Spülflotte, z. B. Wasser, das mit Reinigungsmitteln oder Klarspüler versetzt sein kann, von seiner Oberseite an den unteren Spülkorb 6 und das darin befindliche Spülgut abzugeben gestattet. Bei der Abgabe dieser Spülflotte rotiert der untere Sprüharm 7 in bekannter Weise aufgrund des Wasserdrucks der von ihm abgegebenen Spülflotte. Der Sprüharm 7 ist über eine Rohrleitung 8 mit einer Wasserweiche 9 fluidtechnisch verbunden, wobei auf die Wasserweiche 9 später näher eingegangen werden soll. Oberhalb des Spülkorbs 6 ist ein oberer Spülarm 10 angeordnet, der in entsprechender Weise wie der untere Spülarm 8 eine Spülflotte von seiner Oberseite an den oberen Spülkorb 5 und an das darin gegebenenfalls befindliche Spülgut abzugeben gestattet. Auch der obere Spülarm 10 rotiert in Folge des Wasserdrucks der von ihm abgegebenen Spülflotte. Der Spülarm 10 ist über eine Rohrleitung 11 ebenfalls fluidtechnisch mit der Wasserweiche 9 verbunden. Schließlich ist in dem Arbeitsraum 4 optional eine sogenannte Dachbrause 12 oberhalb des Spülkorbs 5 angeordnet, die bevorzugt durch einen rotierbaren Sprüharm 13 gebildet ist, der eine Spülflotte von seiner Unterseite in Richtung auf den oberen Spülkorb 5 und damit auch auf das gegebenenfalls in dem Spülkorb 5 befindliche Spülgut abzugeben gestattet. Die Dachbrause 12 ist über eine Rohrleitung 14 mit der Wasserweiche 9 fluidtechnisch verbunden.

Die Wasserweiche 9 weist unterschiedliche Anschlüsse für die Rohrleitungen 11 und 14 sowie einen Anschluss für die Druckseite einer Umwälzpumpe 15 auf. Der Umwälzpumpe 15 ist ein Elektromotor 16 zum Antreiben der Umwälzpumpe 15 zugeordnet. Der Arbeitsraum 4 weist in seinem Bodenbereich eine Sammelvorrichtung 17 für in dem Arbeitsbereich befindliche Flüssigkeit auf, die im Wesentlichen als Schräge ausgebildet ist, um Flüssigkeiten zu einer Rohrleitung 18 zu führen, welche mit der Saugseite der Umwälzpumpe 15 verbunden ist. Die mittels der Sammelvorrichtung in dem Arbeitsraum 4 beziehungsweise in dem Nassbereich gesammelte Flüssigkeit wird über die Rohrleitung 18 der Umwälzpumpe 15 zugeführt, welche wiederum die Flüssigkeit zu der ihr nachgeschalteten Wasserweiche 9 fördert.

Die Wasserweiche 9 umfasst wenigstens ein hier nicht näher dargestelltes Stellelement, das in unterschiedliche Stellung durch einen hier nicht dargestellten Stellelemenmotor derart bewegbar ist, dass Spülwasser beziehungsweise Spülflotten in jeweils festgelegter Weise an die erwähnten Rohrleitungen 8,11 und 14 abgegeben werden können. Als Stellelement weist die Wasserweiche 9 eine mit Durchströmungsöffnungen versehene Drehscheibe auf. Wasserweichen 9 mit Drehscheiben sind allgemein bekannt, sodass hier auf die genaue Ausführung der Wasserweiche 9 nicht eingegangen werden soll. Der Wasserweiche 9 zugeordnet ist ein Aktor, insbesondere elektromotorischer Aktor, der zum Bewegen beziehungsweise Verdrehen der Drehscheibe dient.

Schließlich weist das Haushaltsgerät 1 Mittel zum Durchführen einer Rundlaufprüfung mit der Umwälzpumpe 15 und zur Funktionsüberwachung, d.h. zum Überwachen der Bewegung des Stellelements der Wasserweiche 9 mit der Wasserweiche 9 auf, die hierzu mit der Wasserweiche verbunden ist. Diese Mittel sind im vorliegenden Ausführungsbeispiel in einer Einrichtung 19 zusammengefasst, können jedoch auch als zwei getrennte Einheiten ausgebildet sein. Zur Rundlaufprüfung erfasst die Einrichtung 19 mittels eines geeigneten Sensors oder einer geeigneten Schaltung las Betriebsgröße den Motor-Ist-Strom des die Umwälzpumpe 15 antreibenden Elektromotors 16. Im Normalbetrieb stellt die Einrichtung 19 die Leistung der Umwälzpumpe 15 (beziehungsweise des antreibenden Elektromotors) und/oder die Füllwassermenge für den Arbeitsraum 4 des Haushaltsgeräts 1 derart ein, dass genug Flüssigkeit, z. B. Wasser für einen Rundlauf der Umwälzpumpe 15 zur Verfügung steht. Ein berührungsfrei arbeitender Sensor 20 ist dem Stellelement der Wasserweiche 9 zugeordnet und mit der Einrichtung 19 verbunden, sodass die Einrichtung 19 die Bewegung des Stellelements der Wasserweiche 9 mittels des Sensors 20 erfasst.

Anhand der Figur 2 soll nunmehr ein Verfahren zum Betreiben des wasserführenden Haushaltsgeräts 1 erläutert werden. Zunächst wird in einem Schritt 22 über das Bedienfeld 21 ein gewünschtes Spülprogramm durch den Benutzer ausgewählt beziehungsweise vorgegeben. Entsprechend dem gewählten Programm wird in einem darauffolgenden Schritt 23 eine Füllwassermenge bestimmt und dem Arbeitsraum 4 zugeführt. In dem folgenden Schritt 24 wird mittels der Einrichtung 19 und des Sensors 20 die Bewegung des Stellelements der Wasserweiche 9 überprüft. Wird dabei festgestellt, dass die Wasserweiche 9 beziehungsweise das Stellelement der Wasserweiche 9 stillsteht (j) und somit die gewünschte Position zum Einstellen bestimmter Spülflotten eingenommen hat, wird das Verfahren in einem Schritt 25 weitergeführt, in welchem die Rundlaufprüfung zur Feststellung des Rundlaufs der Umwälzpumpe 15 beziehungsweise zur Überprüfen der Mindestgröße einer Füllwassermenge durchgeführt wird. Es kann ferner ein Nachfüllschritt folgen, mit dem die Füllwassermenge erhöht wird.

Wird im Schritt 24 jedoch festgestellt, dass das Stellelement der Wasserweiche 9 nicht zum Stillstand gekommen ist, sondern z.B. stattdessen als Fehlerfall eine Dauerbewegung vorliegt (n), wird in einem Schritt 26 weiter verfahren. In dem Schritt 26 wird insbesondere in Abhängigkeit von dem gewählten Spülvorgang entschieden, dass die Rundlaufprüfung ausgeblendet und die Wasserweiche abgeschaltet beziehungsweise ausgeschaltet wird. Zuerst wird in einem Schritt 27 zunächst die Rundlaufprüfung ausgeblendet. Hierdurch wird gewährleistet, dass bei Auftreten einer Fehlfunktion der Wasserweiche 9 z. B. bei Erfassen einer Dauerbewegung des Stellelements, diese nicht dazu führt, dass eine zu große Füllwassermenge dem Arbeitsraum 4 beziehungsweise des Haushaltsgeräts 1 zugeführt wird, die dazu führen könnten, dass Flüssigkeit aus dem Haushaltsgerät 1 austritt. Stattdessen wird bevorzugt in einem darauffolgenden Schritt 28 eine Mindest-Füllwassermenge oder eine Maximal-Füllwassermenge eingestellt, z. B. durch zeitliches Füllen, d. h. durch eine Ventilöffnung für eine bestimmte Zeitdauer. Die Mindest-Füllwassermenge gewährleistet den Rundlauf der Umwälzpumpe 15 bei minimalem Wasserverbrauch. Die Maximal-Füllwassermenge gewährleistet eine vollständige Reinigung des Spülguts sowie den Rundlauf der Umwälzpumpe 15 und ist dahingehend begrenzt, dass der Arbeitsraum 4 nicht überfüllt wird.

Ferner wird anschließend an den Schritt 26 in einem Schritt 29 die Wasserweiche 9 abgeschaltet. Hierzu wird zweckmäßigerweise der das Stellelement antreibende Aktor bzw. Stellelementmotor stromlos geschaltet, sodass das Stellelement zum Stillstand kommt. Damit ist der Motor-Ist-Strom des Elektromotors 16 allein abhängig von der Füllwassermenge beziehungsweise des dadurch erzeugten Rundlaufs oder Trockenlaufs der Umwälzpumpe 15.

Schließlich kann auch vorgesehen sein, im Falle einer erfolgten Fehlfunktion der Wasserweiche 9 einen im Spülprogramm zum Betrieb des wasserführenden Haushaltsgeräts 1 vorgesehenen Nachfüllschritt zum Erhöhen der Wassermenge auszublenden, um ein Überfüllen des wasserführenden Haushaltsgeräts 1 sowie einen Wasseraustritt auszuschließen.

Das Verfahren zum Betreiben des Haushaltsgeräts 1 gewährleistet somit auf einfache Art und Weise die Betriebssicherheit des Haushaltsgeräts 1.

## Patentansprüche

1. Verfahren zum Betreiben eines wasserführenden Haushaltsgeräts (1), insbesondere einer Geschirrspülmaschine (2), das eine Umwälzpumpe (15) und eine der Umwälzpumpe (15) zugeordnete, insbesondere der Umwälzpumpe (15) nachgeschaltete, Wasserweiche (9) mit mindestens einem durch einen Stellelementmotor verstellbares Stellelement zur Richtungsänderung einer Flüssigkeitsströmung durch die Wasserweiche (9) aufweist, bei dem das wasserführende Haushaltsgerät (1) mit einer mit der Umwälzpumpe (15) umwälzbaren Mindestfüllwassermenge befüllt wird und in einem ersten Schritt überprüft wird, ob eine Fehlfunktion der Wasserweiche (9) vorliegt, und in einem zweiten Schritt durch eine Rundlaufprüfung überprüft wird, ob die Größe der Mindestfüllwassermenge im wasserführenden Haushaltsgerät (1) wenigstens der Größe einer Sollfüllwassermenge zum Gewährleisten des Rundlaufs der Umwälzpumpe (15) entspricht, wobei zur Rundlaufprüfung wenigstens ein Betriebsparameter eines die Umwälzpumpe (15) antreibenden Elektromotors (16) auf einen Rundlauf der Umwälzpumpe (15) hin ausgewertet wird, **dadurch gekennzeichnet, dass**, eine Rundlaufprüfung oder ein Nachfüllschritt zum Erhöhen der Mindestfüllwassermenge durchgeführt wird, wenn keine Fehlfunktion der Wasserweiche (9) vorliegt und die Rundlaufprüfung oder der Nachfüllschritt ausgeblendet wird, wenn eine Fehlfunktion der Wasserweiche (9) festgestellt wird.

2. Verfahren nach Anspruch 1, **dadurch gekennzeichnet, dass** zum Überprüfen, ob eine Fehlfunktion der Wasserweiche (9) vorliegt, Ansteuersignale zum Ansteuern des Stellelementmotors und Sensorsignale von wenigstens einem Sensor zur Positionserfassung des Stellelements der Wasserweiche (9) ausgewertet werden.

3. Verfahren nach Anspruch 2, **dadurch gekennzeichnet, dass** auf eine Fehlfunktion der Wasserweiche (9) geschlossen wird, wenn die Sensorsignale abweichend von den Ansteuersignalen einem stillstehenden oder einem sich in einer unterbrechungsfreien Dauerbewegung befindlichen Stellelement entsprechen oder die Sensorsignale von einem erwarteten Sensorsignalverlauf oder Sensorsignalfolge abweichen.

4. Verfahren nach Anspruch 3, **dadurch gekennzeichnet, dass** auf Erfassen einer Dauerbewegung des Stellelements der Wasserweiche (9) der Stellelementmotor gestoppt wird.

5. Verfahren nach einem der vorhergehenden Ansprüche, **dadurch gekennzeichnet, dass** bei ausgeblendeter Rundlaufprüfung die Mindestfüllwassermenge beibehalten wird.

6. Verfahren nach einem der vorhergehenden Ansprüche, **dadurch gekennzeichnet, dass** bei ausgeblendeter Rundlaufprüfung eine Mindestsollfüllwassermenge oder eine Maximalsollfüllwassermenge eingestellt wird.

7. Verfahren nach einem der vorhergehenden Ansprüche, **dadurch gekennzeichnet, dass** die Bewegung des Stellelements berührungsfrei, insbesondere optisch und/oder elektromagnetisch, überwacht wird.

8. Wasserführendes Haushaltsgerät (1), insbesondere Geschirrspülmaschine (2), mit einer Umwälzpumpe (15) und einer der Umwälzpumpe (15) zugeordneten, insbesondere nachgeschalteten, Wasserweiche (9) mit mindestens einem durch einen Stellelementmotor verstellbares Stellelement zur Richtungsänderung einer Flüssigkeitsströmung durch die Wasserweiche (9), das mit einer mit der Umwälzpumpe (15) umwälzbaren Mindestfüllwassermenge befüllbar ist, und Mittel zum Überprüfen einer Fehlfunktion der Wasserweiche (9) und zum Durchführen einer Rundlaufprüfung vorgesehen sind, und bei der Rundlaufprüfung die Mittel überprüfen, ob die Größe der Mindestfüllwassermenge im wasserführenden Haushaltsgerät (1) wenigstens der Größe einer Sollfüllwassermenge zum Gewährleisten des Rundlaufs der Umwälzpumpe (15) entspricht, wobei die Mittel bei der Rundlaufprüfung wenigstens einen Betriebsparameter eines die Umwälzpumpe (15) antreibenden Elektromotors (16) auf einen Rundlauf der Umwälzpumpe (15) hin auswerten, **dadurch gekennzeichnet, dass** eine Rundlaufprüfung oder ein Nachfüllschritt zum Erhöhen der Mindestfüllwassermenge durchführbar ist, wenn keine Fehlfunktion der Wasserweiche (9) vorliegt und die Rundlaufprüfung oder der Nachfüllschritt ausgeblendet ist, wenn die Mittel eine Fehlfunktion der Wasserweiche (9) feststellen.

9. Wasserführendes Haushaltsgerät (1) nach Anspruch 8, **dadurch gekennzeichnet, dass** die Mittel zum Überprüfen, ob eine Fehlfunktion der Wasserweiche (9) vorliegt, Ansteuersignale zum Ansteuern des Stellelementmotors und Sensorsignale von wenigstens einem Sensor zur Positionserfassung des Stellelements der Wasserweiche (9) auswerten.

10. Wasserführendes Haushaltsgerät (1) nach Anspruch 9, **dadurch gekennzeichnet, dass** die Mittel auf eine Fehlfunktion der Wasserweiche (9) schließen, wenn die Sensorsignale abweichend von den Ansteuersignalen einem stillstehenden oder einem sich in einer unterbrechungsfreien Dauerbewegung befindlichen Stellelement entsprechen oder die Sensorsignale von einem erwarteten Sensorsignalverlauf oder Sensorsignalfolge abweichen.

11. Wasserführendes Haushaltsgerät (1) nach Anspruch 10, **dadurch gekennzeichnet, dass** die Mittel auf Erfassen einer Dauerbewegung des Stellelements der Wasserweiche (9) den Stellelementmotor stoppen.

12. Wasserführendes Haushaltsgerät (1) nach einem der vorhergehenden Ansprüche, **dadurch gekennzeichnet, dass** bei ausgeblendeter Rundlaufprüfung die Mindestfüllwassermenge beibehalten wird.

13. Wasserführendes Haushaltsgerät (1) nach einem der vorhergehenden Ansprüche, **dadurch gekennzeichnet, dass** bei ausgeblendeter Rundlaufprüfung eine Mindestsollfüllwassermenge oder eine Maximalsollfüllwassermenge einstellbar ist.

14. Wasserführendes Haushaltsgerät (1) nach einem der vorhergehenden Ansprüche, **dadurch gekennzeichnet, dass** die Bewegung des Stellelements berührungsfrei, insbesondere optisch und/oder elektromagnetisch, überwachbar ist.

## Claims

1. Method for operating a water-conducting domestic appliance (1), in particular a dishwasher (2), having a circulating pump (15) and a water flow diverter (9) that is associated with the circulating pump (15), in particular arranged downstream of the circulating pump (15), and has at least one control element that can be adjusted by a control element motor in order to change the direction of flow of a liquid through the water flow diverter (9), wherein the water-conducting domestic appliance (1) is filled with a minimum quantity of filling water that can be circulated by the circulating pump (15) and in a first step the water flow diverter (9) is checked for malfunctions and in a second step it is checked by means of a true running check whether the size of the minimum quantity of filling water in the water-conducting domestic appliance (1) corresponds at least to the size of a setpoint quantity of filling water required to ensure the true running of the circulating pump (15), wherein to check true running, at least one operational parameter of an electric motor (16) driving the circulating pump (15) is evaluated to ascertain whether it corresponds to true running of the circulating pump (15), **characterised in that** a true running check or a refilling step for increasing the minimum quantity of filling water is performed when there is no malfunction of the water flow diverter (9) and the true running check or refilling step is omitted if a malfunction of the flow diverter (9) is ascertained.

2. Method according to claim 1, **characterised in that** to check whether there is a malfunction of the water flow diverter (9), activation signals for activating the control element motor and sensor signals from at least one sensor for detecting the position of the control element of the water flow diverter (9) are evaluated.

3. Method according to claim 2, **characterised in that** it is concluded that the water flow diverter (9) is malfunctioning, when contrary to the activation signals the sensor signals correspond to a stationary control element or a control element that is in interruption-free permanent motion or the sensor signals deviate from an expected sensor signal profile or sensor signal sequence.

4. Method according to claim 3, **characterised in that** the control element motor is stopped when permanent motion of the control element of the water flow diverter (9) is detected.

5. Method according to one of the preceding claims, **characterised in that** the minimum quantity of filling water is maintained when the true running check is omitted.

6. Method according to one of the preceding claims, **characterised in that** a minimum setpoint quantity of filling water or a maximum setpoint quantity of filling water is set when the true running check is omitted.

7. Method according to one of the preceding claims, **characterised in that** the motion of the control element is monitored contactlessly, in particular optically and/or electromagnetically.

8. Water-conducting domestic appliance (1), in particular a dishwasher (2), having a circulating pump (15) and a water flow diverter (9) that is associated with the circulating pump (15), in particular arranged downstream of the circulating pump (15), and has at least one control element that can be adjusted by a control element motor in order to change the direction of flow of a liquid through the water flow diverter (9), which can be filled with a minimum quantity of filling water that can be circulated by the circulating pump (15) and means are provided to check the water flow diverter (9) for malfunctions and to perform a true running check and during the true running check the means check whether the size of the minimum quantity of filling water in the water-conducting domestic appliance (1) corresponds at least to the size of a setpoint quantity of filling water required to ensure the true running of the circulating pump (15), wherein during the true running check the means evaluate at least one operational parameter of an electric motor (16) driving the circulating pump (15) to ascertain whether it corresponds to true running of the circulating pump (15), **characterised in that** a true running check or a refilling step for increasing the minimum quantity of filling water can be performed when there is no malfunction of the water flow diverter (9) and the true running check or refilling step is omitted if the means ascertain a malfunction of the flow diverter (9).

9. Water-conducting domestic appliance (1) according to claim 8, **characterised in that** the means for checking whether there is a malfunction of the water flow diverter (9) evaluate activation signals for activating the control element motor and sensor signals from at least one sensor for detecting the position of the control element of the water flow diverter (9).

10. Water-conducting domestic appliance (1) according to claim 9, **characterised in that** the means conclude that the water flow diverter (9) is malfunctioning, when contrary to the activation signals the sensor signals correspond to a stationary control element or a control element that is in interruption-free permanent motion or the sensor signals deviate from an expected sensor signal profile or sensor signal sequence.

11. Water-conducting domestic appliance (1) according to claim 10, **characterised in that** the means stop the control element motor when permanent motion of the control element of the water flow diverter (9) is detected.

12. Water-conducting domestic appliance (1) according to one of the preceding claims, **characterised in that** the minimum quantity of filling water is maintained when the true running test is omitted.

13. Water-conducting domestic appliance (1) according to one of the preceding claims, **characterised in that** a minimum setpoint quantity of filling water or a maximum setpoint quantity of filling water can be set when the true running check is omitted.

14. Water-conducting domestic appliance (1) according to one of the preceding claims, **characterised in that** the motion of the control element can be monitored contactlessly, in particular optically and/or electromagnetically.

## Revendications

1. Procédé pour faire fonctionner un appareil ménager à circulation d'eau (1), en particulier un lave-vaisselle (2), qui comporte une pompe de circulation (15) et un répartiteur d'eau (9) associé à la pompe de circulation (15), en particulier disposé en aval de la pompe de circulation (15), muni d'au moins un élément de réglage réglable par un moteur d'élément de réglage pour le changement de direction d'un flux de liquide dans le répartiteur d'eau (9), procédé dans lequel l'appareil ménager à circulation d'eau (1) est rempli d'une quantité d'eau de remplissage minimale pouvant être mise en circulation par la pompe de circulation (15) et il est vérifié dans une première étape si le répartiteur d'eau (9) présente un dysfonctionnement, et dans une deuxième étape, par un test de rotation, si le volume de la quantité d'eau de remplissage minimale dans l'appareil ménager à circulation d'eau (1) correspond au moins au volume d'une quantité d'eau de remplissage de consigne pour assurer la rotation de la pompe de circulation (15), sachant que pour le test de rotation, au moins un paramètre de fonctionnement d'un moteur électrique (16) entraînant la pompe de circulation (15) est évalué quant à une rotation de la pompe de circulation (15), **caractérisé en ce qu'**un test de rotation ou une étape de remplissage complémentaire pour augmenter la quantité d'eau de remplissage minimale est réalisé(e) lorsque le répartiteur d'eau (9) ne présente pas de dysfonctionnement et **en ce que** le test de rotation ou l'étape de remplissage complémentaire est masqué(e) lorsqu'un dysfonctionnement du répartiteur d'eau (9) est constaté.

2. Procédé selon la revendication 1, **caractérisé en ce que** pour vérifier si le répartiteur d'eau (9) présente un dysfonctionnement, des signaux de commande pour commander le moteur de l'élément de réglage et des signaux de capteur d'au moins un capteur pour déterminer la position de l'élément de réglage du répartiteur d'eau (9) sont évalués.

3. Procédé selon la revendication 2, **caractérisé en ce qu'**il est conclu à un dysfonctionnement du répartiteur d'eau (9) si les signaux de capteur contrairement aux signaux de commande correspondent à un élément de réglage immobilisé ou à un élément de réglage en mouvement continu ininterrompu ou si les signaux de capteur diffèrent d'une évolution ou suite attendue de signaux de capteur.

4. Procédé selon la revendication 3, **caractérisé en ce que** le moteur de l'élément de réglage est stoppé lorsqu'un mouvement continu de l'élément de réglage du répartiteur d'eau (9) est détecté.

5. Procédé selon l'une des revendications précédentes, **caractérisé en ce que** la quantité d'eau de remplissage minimale est conservée lorsque le test de rotation est masqué.

6. Procédé selon l'une des revendications précédentes, **caractérisé en ce qu'**une quantité d'eau de remplissage minimale ou une quantité d'eau de remplissage maximale est établie lorsque le test de rotation est masqué.

7. Procédé selon l'une des revendications précédentes, **caractérisé en ce que** le mouvement de l'élément de réglage est surveillé sans contact, en particulier par voie optique et/ou électromagnétique.

8. Appareil ménager à circulation d'eau (1), en particulier lave-vaisselle (2), comportant une pompe de circulation (15) et un répartiteur d'eau (9) associé à la pompe de circulation (15), en particulier disposé en aval de la pompe de circulation (15), muni d'au moins un élément de réglage réglable par un moteur d'élément de réglage pour le changement de direction d'un flux de liquide dans le répartiteur d'eau (9), appareil qui peut être rempli d'une quantité d'eau de remplissage minimale pouvant être mise en circulation par la pompe de circulation (15), et qui comporte des moyens permettant de vérifier un dysfonctionnement du répartiteur d'eau (9) et de réaliser un test de rotation, lesquels moyens vérifient lors du test de rotation si le volume de la quantité d'eau de remplissage minimale dans l'appareil ménager à circulation d'eau (1) correspond au moins au volume d'une quantité d'eau de remplissage de consigne pour assurer la rotation de la pompe de circulation (15), sachant que les moyens évaluent pendant le test de rotation au moins un paramètre de fonctionnement d'un moteur électrique (16) entraînant la pompe de circulation (15) quant à une rotation de la pompe de circulation (15), **caractérisé en ce qu'**un test de rotation ou une étape de remplissage complémentaire pour augmenter la quantité d'eau de remplissage minimale est réalisable lorsque le répartiteur d'eau (9) ne présente pas de dysfonctionnement et **en ce que** le test de rotation ou l'étape de remplissage complémentaire est masqué(e) lorsque les moyens constatent un dysfonctionnement du répartiteur d'eau (9).

9. Appareil ménager à circulation d'eau (1) selon la revendication 8, **caractérisé en ce que** les moyens permettant de vérifier si le répartiteur d'eau (9) présente un dysfonctionnement évaluent des signaux de commande pour commander le moteur de l'élément de réglage et des signaux de capteur d'au moins un capteur pour déterminer la position de l'élément de réglage du répartiteur d'eau (9).

10. Appareil ménager à circulation d'eau (1) selon la revendication 9, **caractérisé en ce que** les moyens concluent à un dysfonctionnement du répartiteur d'eau (9) si les signaux de capteur contrairement aux signaux de commande correspondent à un élément de réglage immobilisé ou à un élément de réglage en mouvement continu ininterrompu ou si les signaux de capteur diffèrent d'une évolution ou suite attendue de signaux de capteur.

11. Appareil ménager à circulation d'eau (1) selon la revendication 10, **caractérisé en ce que** les moyens stoppent le moteur de l'élément de réglage lorsqu'un mouvement continu de l'élément de réglage du répartiteur d'eau (9) est détecté.

12. Appareil ménager à circulation d'eau (1) selon l'une des revendications précédentes, **caractérisé en ce que** la quantité d'eau de remplissage minimale est conservée lorsque le test de rotation est masqué.

13. Appareil ménager à circulation d'eau (1) selon l'une des revendications précédentes, **caractérisé en ce qu'**une quantité d'eau de remplissage minimale ou une quantité d'eau de remplissage maximale peut être établie lorsque le test de rotation est masqué.

14. Appareil ménager à circulation d'eau (1) selon l'une des revendications précédentes, **caractérisé en ce que** le mouvement de l'élément de réglage peut être surveillé sans contact, en particulier par voie optique et/ou électromagnétique.
